# FASCICULE DE BREVET EUROPEEN

(11) **EP 2 293 594 B1**
(45) Date de publication et mention de la délivrance du brevet: **02.11.2011**
(21) Numéro de dépôt: 10166119.7
(22) Date de dépôt: 16.06.2010
(51) Int. Cl.: H04R 3/00, H04R 1/40, G10L 21/02

(54) **Procédé de filtrage des bruits latéraux non-stationnaires pour un dispositif audio multi-microphone, notamment un dispositif téléphonique "mains libres" pour véhicule automobile**
Verfahren zur Filterung von seitlichem nichtstationärem Rauschen für ein Multimikrofon-Audiogerät
Method for filtering lateral non stationary noise for a multi-microphone audio device

(30) Priorité: 23.07.2009 FR 0955133
(43) Date de publication de la demande: 09.03.2011
(73) Titulaire: Parrot, 75010 Paris (FR)
(72) Inventeur: Vitte, Guillaume, 75003 Paris (FR); Seris, Julie, 75013 Paris (FR); Pinto, Guillaume, 75004 Paris (FR)
(74) Mandataire: Dupuis-Latour, Dominique

(56) Documents cités:
- EP-A2- 1 473 964
- WO-A1-02/32356
- COHEN I: "Analysis of two-channel generalized sidelobe canceller (GSC) with post-filtering" IEEE TRANSACTIONS ON SPEECH AND AUDIO PROCESSING, IEEE SERVICE CENTER, NEW YORK, NY, US, vol. 11, no. 6, 1 novembre 2003 (2003-11-01), pages 684-699, XP011104541 ISSN: 1063-6676

## Description

L'invention concerne le traitement de la parole en milieu bruité.

Elle concerne notamment, mais de façon non limitative, le traitement des signaux de parole captés par des dispositifs de téléphonie pour véhicules automobiles.

Ces appareils comportent un microphone ("micro") sensible captant non seulement la voix de l'utilisateur, mais également le bruit environnant, bruit qui constitue un élément perturbateur pouvant aller, dans certains cas, jusqu'à rendre incompréhensibles les paroles du locuteur. Il en est de même si l'on veut mettre en oeuvre des techniques de reconnaissance vocale, car il est très difficile d'opérer une reconnaissance de forme sur des mots noyés dans un niveau de bruit élevé.

Cette difficulté liée aux bruits environnants est particulièrement contraignante dans le cas des dispositifs "mains-libres". En particulier, la distance importante entre le micro et le locuteur entraîne un niveau relatif de bruit élevé qui rend difficile l'extraction du signal utile noyé dans le bruit. De plus, le milieu très bruité typique de l'environnement automobile présente des caractéristiques spectrales non stationnaires, c'est-à-dire qui évoluent de manière imprévisible en fonction des conditions de conduite : passage sur des chaussées déformées ou pavées, autoradio en fonctionnement, etc.

Certains de ces dispositifs prévoient l'utilisation de plusieurs micros, généralement deux micros, et utilisent la moyenne des signaux captés, ou d'autres opérations plus complexes, pour obtenir un signal avec un niveau de perturbations moindre. En particulier, une technique dite *beamforming* permet de créer par des moyens logiciels une directivité qui améliore le rapport signal/bruit, mais les performances de cette technique sont très limitées lorsque seulement deux microphones sont utilisés.

Par ailleurs, les techniques classiques sont surtout adaptées au filtrage des bruits diffus, stationnaires, provenant des alentours du dispositif et se retrouvant à des niveaux comparables dans les signaux captés par les deux micros.

En revanche, un bruit non stationnaire, c'est-à-dire évoluant de manière imprévisible en fonction du temps, ne sera pas discriminé de la parole et ne sera donc pas atténué.

Or, dans un environnement automobile ces bruits non stationnaires et directifs sont très fréquents : coup de klaxon, passage d'un scooter, dépassement par une voiture, etc.

L'une des difficultés du filtrage de ces bruits non stationnaires tient au fait que leurs caractéristiques temporelles et spatiales sont très proches de celles de la parole, d'où la difficulté d'une part, d'estimer la présence d'une parole (car le locuteur ne parle pas tout le temps) et d'autre part d'extraire le signal utile de parole dans un environnement très bruité tel qu'un habitacle de véhicule automobile.

L'un des buts de l'invention est de mettre à profit la structure multi-microphone du dispositif pour opérer une détection spatiale de ces bruits non stationnaires, puis de discriminer, parmi toutes les composantes non stationnaires (ci-après "transients") celles qui sont des composantes de bruit non stationnaires d'avec celles qui sont des composantes de parole, et enfin de traiter le signal capté pour le débruiter de manière efficace tout en minimisant les distorsions introduites par ce traitement.

Dans la suite, on appellera "bruit latéral" un bruit non stationnaire directif dont la direction d'arrivée est éloignée de celle du signal utile, et on appellera "cône privilégié" la direction ou secteur angulaire de l'espace où se trouve la source de signal utile (la parole du locuteur) par rapport au réseau de micros. Lorsqu'une source sonore se manifestera en dehors du cône privilégié, il s'agira donc d'un bruit latéral, que l'on cherchera à atténuer.

Le point de départ de l'invention consiste à associer les propriétés de non-stationnarité temporelle et fréquentielle, d'une part, et de directivité spatiale, d'autre part, pour détecter un type de bruit qu'il est d'ordinaire difficile de discriminer de la parole, puis pour en déduire une probabilité de présence de la parole qui servira à atténuer ce bruit.

Plus précisément, l'invention a pour objet un procédé de débruitage d'un signal acoustique bruité capté par une pluralité de microphones d'un dispositif audio multi-microphone opérant dans un milieu bruité. Le signal acoustique bruité comprend une composante utile de parole issue d'une source de parole directive et une composante parasite de bruit, cette composante de bruit incluant elle-même une composante de bruit latéral non stationnaire directif.

Un tel procédé est par exemple divulgué par : 1. Cohen, Analysis of Two-Channel Generalized Sidelobe Canceller (GSC) with Post-Filtering, IEEE Transactions on Speech and Audio Processing, Vol. 11, No 6, November 2003, pp. 684-699.

Essentiellement, et de façon caractéristique de l'invention, le procédé comporte les étapes suivantes de traitement, exécutées dans le domaine fréquentiel:
a) combinaison de la pluralité de signaux captés par la pluralité correspondante de microphones en un signal combiné bruité ;
b) à partir du signal combiné bruité, estimation d'une composante de bruit pseudo-stationnaire contenue dans ce signal combiné bruité ;
c) à partir de la composante de bruit pseudo-stationnaire estimée à l'étape b) et du signal combiné bruité, calcul d'une probabilité de présence de transients dans le signal combiné bruité ;
d) à partir de la pluralité de signaux captés par la pluralité correspondante de microphones et de la probabilité de présence de transients calculée à l'étape c), estimation d'une direction principale d'arrivée des transients ;
e) à partir de la direction principale d'arrivée des transients estimée à l'étape d), calcul d'une probabilité de présence de parole sur un critère spatial, propre à discriminer entre parole utile et bruit latéral parmi les transients ;
f) à partir de la probabilité de présence de parole calculée à l'étape e) et du signal combiné bruité, réduction sélective du bruit par application d'un gain variable propre à chaque bande de fréquences et à chaque trame temporelle.

Selon diverses formes de mise en oeuvre subsidiaires avantageuses :
- le traitement de l'étape a) est un traitement de préfiltrage de type *fixed beamforming* ;
- le traitement de l'étape d) comprend les sous-étapes successives suivantes : d1) partition de l'espace en une pluralité de secteurs angulaires ; d2) pour chaque secteur, évaluation d'un estimateur de direction d'arrivée à partir de la pluralité de signaux captés par la pluralité correspondante de microphones ; d3) pondération de chaque estimateur par la probabilité de présence de transients calculée à l'étape c) ; d4) à partir des valeurs d'estimateurs pondérées calculées à l'étape d3), estimation d'une direction principale d'arrivée des transients ; et d5) validation ou invalidation de l'estimation de la direction principale d'arrivée des transients opérée à l'étape d4).
- à l'étape d5) l'estimation n'est validée que si la valeur de l'estimateur pondéré correspondant à la direction estimée est supérieure à un seuil prédéterminé, et/ou en l'absence de maximum local de l'estimateur pondéré dans le secteur angulaire d'origine du signal de parole utile, et/ou que si la valeur de l'estimateur est croissante de façon monotone sur une pluralité de trames temporelles successives ;
- le procédé comprend en outre une étape de maintien de l'estimation de la direction principale d'arrivée pendant un laps de temps minimal prédéterminé ;
- la probabilité de présence de parole calculée à l'étape e) est soit une probabilité binaire, prenant une valeur 1 ou 0 selon que la direction principale d'arrivée des transients estimée à l'étape d) est située ou non dans le secteur angulaire d'origine du signal de parole utile, soit une probabilité à valeurs multiples, fonction de l'écart angulaire entre la direction principale d'arrivée des transients estimée à l'étape d) et la direction d'origine du signal de parole utile ;
- le traitement de l'étape f) est un traitement de réduction sélective du bruit par application d'un gain à amplitude log-spectrale modifié optimisé OM-LSA.

On va maintenant décrire un exemple de mise en oeuvre du procédé de l'invention en référence à la figure annexée.

La Figure 1 est un schéma par blocs montrant les différents modules et fonctions mis en oeuvre par le procédé de l'invention ainsi que leurs interactions.

Le procédé de l'invention est mis en oeuvre par des moyens logiciels, qu'il est possible de décomposer et schématiser par un certain nombre de modules 10 à 24 illustrés Figure 1.

Ces traitements sont mis en oeuvre sous forme d'algorithmes appropriés exécutés par un microcontrôleur ou un processeur numérique de signal. Bien que, pour la clarté de l'exposé, ces divers traitements soient présentés sous forme de modules distincts, ils mettent en oeuvre des éléments communs et correspondent en pratique à une pluralité de fonctions globalement exécutées par un même logiciel.

Le signal que l'on souhaite débruiter est issu d'une pluralité de signaux captés par un réseau de micros (qui, dans la configuration minimale, peut être simplement un réseau de deux micros) disposés selon une configuration prédéterminée.

Le réseau de micros capte le signal émis par la source de signal utile (signal de parole), et la différence de position entre les micros induit un ensemble de déphasages et variations d'amplitude dans l'enregistrement des signaux émis par la source de signal utile.

Plus précisément, le micro d'indice *n* délivre un signal : ${x}_{n} \left(t\right) = {a}_{n} \times s ⁢ \left(t-{τ}_{n}\right) + {v}_{n} \left(t\right)$
où *aₙ* est l'atténuation d'amplitude due à la perte d'énergie entre la position de la source sonore s et le micro, τ*ₙ* est le déphasage entre le signal émis et reçu par le micro et *vₙ* représente la valeur du champ de bruit diffus à la position du micro.

Dans la mesure où la source est éloignée d'au moins quelques centimètres des micros, on pourra faire l'approximation que la source sonore émet une onde plane. Les retards τ*ₙ* pourront alors être calculés à partir de l'angle θ*ₛ,* défini comme l'angle entre les médiatrices des couples de micros *(n, m)* et la direction de référence correspondant à la source s de signal utile. Lorsque le système considéré comporte deux micros dont la médiatrice coupe la source, l'angle θ*ₛ* est nul.

### Transformée de Fourier des signaux captés par les micros (blocs 10)

Le signal dans le domaine temporel *xₙ (t)* issu de chacun des *N* micros est numérisé, découpé en trames de T points temporels, fenêtré temporellement par une fenêtre de type Hanning, puis la transformée de Fourier rapide FFT (transformée à court terme) *Xₙ* (*k, l*) est calculée pour chacun de ces signaux : ${X}_{n} \left(k, l\right) = {a}_{n} . {d}_{n} \left(k\right) \times S \left(k, l\right) + {V}_{n} \left(k, l\right)$
avec : ${d}_{n} \left(k\right) = {e}^{- i ⁢ 2 ⁢ π ⁢ {f}_{k} ⁢ {τ}_{n}}$
1 étant l'indice de la trame temporelle,
k étant l'indice de la bande de fréquences, et
*fₖ* étant la fréquence centrale de la bande de fréquence indicée par k.

### Constitution d'un signal combiné partiellement débruité (bloc 12)

Les signaux *Xₙ*(*k,l*) peuvent être combinés entre eux par une technique simple de préfiltrage par *beamforming* du type *Delay and Sum* qui est appliquée pour obtenir un signal combiné *X*(*k,l*) partiellement débruité : $X \left(k, l\right) = \frac{1}{N} {\sum }_{n ∈ \left[1, N\right]} \overline{{d}_{n} \left(k\right)} . {X}_{n} \left(k, l\right)$

Il est à noter que, concrètement, le nombre de micros étant limité, ce traitement ne procure qu'une faible amélioration du rapport signal/bruit, de l'ordre de 1 dB seulement.

Lorsque le système considéré comporte deux micros dont la médiatrice coupe la source, l'angle θ*ₛ* est nul et il s'agit d'une simple moyenne qui est faite sur les deux microphones.

### Estimation du bruit pseudo-stationnaire (bloc 14)

Cette étape a pour objet de calculer une estimation de la composante de bruit pseudo-stationnaire *V̂*(*k,l*) présente sur le signal *X*(*k,l*).

Il existe de très nombreuses publications sur ce sujet, l'estimation et la réduction du bruit pseudo-stationnaire étant en effet un problème classique assez bien résolu. Différentes méthodes sont efficaces et utilisables pour obtenir *V̂*(*k,l*)*,* notamment un algorithme d'estimation de l'énergie de la composante de bruit pseudo-stationnaire à moyennage récursif par contrôle des minima (MCRA) comme celui décrit par I. Cohen et B. Berdugo, Noise Estimation by Minima Controlled Recursive Averaging for Robust Speech Enhancement, IEEE Signal Processing Letters, Vol. 9, No 1, pp. 12-15, Jan. 2002.

### Calcul de la probabilité de présence des transients (bloc 16)

Les "transients" désignent tous les signaux non-stationnaires, incluant aussi bien la parole utile que les bruits non-stationnaires sporadiques, qui peuvent avoir une énergie équivalente ou parfois supérieure à la parole utile (passage d'un véhicule, sirène, klaxon, parole d'autres personnes etc.).

Il est possible de détecter ces transients à l'aide de l'estimation précédemment établie de la composante de bruit pseudo-stationnaire *V̂*(*k,l*)*,* en retranchant cette dernière du signal global *X*(*k,l*).

On verra plus loin (description détaillée des blocs 18 et 20) la manière dont il est possible de discriminer parmi ces transients entre ceux qui correspondent à la parole utile et ceux qui correspondent à des bruits non-stationnaires et qui ont des caractéristiques similaires à la parole utile. Le traitement opéré par le bloc 16 consiste seulement à calculer une probabilité *p_{Trausient}*(*k,l*) de présence de signaux transients, sans distinction entre parole utile et bruits parasites non-stationnaires. L'algorithme est le suivant :

### Pour chaque trame I et pour chaque bande de fréquence k,

*(i) Calculer le "Transient to Stationary Ratio" :* $TSR \left(k, l\right) = \frac{X \left(k, l\right) - \hat{V} \left(k, l\right)}{\hat{V} \left(k, l\right)}$
*(ii) Si TSR*(*k,l*) ≤ *TSR*ₘᵢₙ *:*
   *p_{Transient}* (*k,l*) = 0
*(iii) Si TSR*(*k,1*) ≥ *TSR*ₘₐₓ *:*
   *p_{Transient}* (*k,l*) = 1
*(iv) Si TSR*ₘᵢₙ *< TSR*(*k,l*) *< TSR*ₘₐₓ *:* ${p}_{Transient} \left(k, l\right) = \frac{TSR \left(k, l\right) - {TSR}_{min}}{{TSR}_{max} - {TSR}_{min}}$

Les constantes *TSR*ₘᵢₙ et *TSR*ₘₐₓ sont choisies de manière à correspondre à des situations typiques, proches de la réalité.

### Calcul de la direction d'arrivée des transients (bloc 18)

Ce calcul tire parti du fait que, à la différence de la composante pseudo-stationnaire du bruit qui est diffuse, les transients sont souvent directifs, c'est-à-dire issus d'une source sonore ponctuelle (comme la bouche du locuteur pour la parole utile, ou le moteur d'une motocyclette pour un bruit latéral). Il est donc judicieux de calculer la direction d'arrivée de ces signaux, qui sera en général bien définie, et de comparer cette direction d'arrivée à l'angle θ*ₛ* correspondant à la direction d'origine parole utile), de manière à déterminer si le signal non-stationnaire considéré est utile ou parasite, et d'effectuer ainsi la discrimination entre parole utile et bruit non-stationnaire.

La première étape consiste à estimer la direction d'arrivée du transient. La méthode utilisée ici est basée sur l'utilisation de la probabilité de présence des transients *p_{Transient}*(*k,l*) déterminée par le bloc 18 de la manière exposée plus haut.

Plus précisément, on opère une partition de l'espace en secteurs angulaires, chacun correspondant à une direction définie par un angle θ*ᵢ*, *i* ∈ [1,*M*] (par exemple *M*=19, avec la collection d'angles {-90°,-80°...,o°,...+80°,+90°}). On notera qu'il n'y a aucun lien entre le nombre *N* de micros et le nombre *M* d'angles testés. Par exemple, il est tout à fait possible de tester une dizaine d'angles (*M* =10) avec un seul couple de micros (*N* = 2)*.*

Chaque angle θ*ᵢ* est testé de façon à déterminer celui qui est le plus proche de la direction d'arrivée du signal non-stationnaire étudié. Pour ce faire, on considère chaque couple de micros (*n, m*) et on calcule un estimateur de direction d'arrivée *P_{n,m}*(θ*ᵢ*,*k*,*l*) correspondant, dont le module sera maximal lorsque l'angle θ*ᵢ* testé sera le plus proche de la direction d'arrivée du transient.

Cet estimateur peut par exemple s'appuyer sur un calcul d'intercorrélation et prendre la forme : ${P}_{n , m} \left({θ}_{i}, k, l\right) = E ⁢ \left({X}_{m}\left(k, l\right).{\overline{X}}_{n}\left(k, l\right).{e}^{- i ⁢ 2 ⁢ π ⁢ {f}_{k} ⁢ {τ}_{i}}\right)$
, avec ${τ}_{i} = \frac{{l}_{n , m}}{c} ⁢ sin {θ}_{i}$
*l_{n,m}* étant la distance entre les micros d'indices n et *m,* et *c* étant la célérité du son.

Une première méthode, classique, consiste à prendre pour estimation de la direction d'arrivée l'angle qui maximise le module de cet estimateur, soit : ${\hat{θ}}_{std} \left(k, l\right) = {arg max}_{{θ}_{i} , i ∈ \left[1, M\right]} ‖ {P}_{n , m} \left({θ}_{i}, k, l\right) ‖$

Une autre méthode, utilisée ici de façon préférentielle, consiste à pondérer l'estimateur *P_{n,m}*(θ*ᵢ,k,l*) par la probabilité de présence de transients *p_{Transient}*(*k,l*)*,* et définir une nouvelle stratégie de décision. L'estimateur de direction d'arrivée correspondant sera : ${P}_{{New}_{n , m}} \left({θ}_{j}, k, l\right) = {P}_{n , m} \left({θ}_{j}, k, l\right) \times {p}_{Transient} \left(k, l\right)$

L'estimateur peut être moyenné sur les couples de micros (*n,m*) : ${P}_{New} \left({θ}_{i}, k, l\right) = \frac{1}{N ⁢ \left(N-1\right)} {\sum }_{n \neq m} {P}_{{New}_{n , m}} \left({θ}_{i}, k, l\right)$

L'intégration de la probabilité de présence de transients dans l'estimateur de direction d'arrivée présente trois avantages importants :
- l'estimation de direction est ciblée sur les parties non-stationnaires du signal (où la probabilité *p_{Transient}*(*k,l*) est proche de 1), dont la direction d'arrivée est bien définie, ce qui rend l'estimation consistante ;
- l'estimation de direction est robuste au bruit diffus (où la probabilité *p_{Transient}*(*k,l*) est proche de zéro), qui d'ordinaire perturbe les estimations de direction d'arrivée ;
- la fiabilité de l'estimateur *P_{Newn,m}* (θ*ᵢ,k,l*) permet de distinguer plusieurs signaux non-stationnaires correspondant à différentes directions et simultanément présents (on verra plus bas que cette distinction peut se faire par bande de fréquences ou par analyse des maxima angulaires locaux sur une même bande de fréquences). Ainsi, si l'on a en même temps un signal de parole utile et un bruit latéral puissant, les deux types de signaux seront détectés, évitant que le signal de parole utile concomitant soit éliminé par erreur dans la suite du processus, même si son énergie est faible.

On va maintenant expliciter les règles de décision permettant à partir de *P_{New}* :
- soit de délivrer une estimation θ́(*k,l*) de la direction d'arrivée du transient,
- soit d'indiquer qu'aucune estimation de direction d'arrivée ne peut être fournie, si ces règles ne sont pas satisfaites.
   *1°) Significaivité de P_{New}*(θₘₐₓ*,k,l*) *(*θₘₐₓ étant l'angle qui maximise la valeur ∥*P_{New}*(θ*ᵢ,k,*)∥)
      Règle 1 :
      *Une estimation de direction ne peut être fournie que si* ∥*P_{New}*(θₘₐₓ,*k,l*)∥ dépasse *un seuil donné P_{MIN},*
      Cette première règle permet de s'assurer que sur la partie (*k,l*) *du* signal considéré, la probabilité de présence d'un transient et le niveau d'inter-corrélation sont assez élevés pour que l'estimation soit consistante.
   *2°) Monotonie de P_{New} sur l'intervalle* |θ*ₛ* - θₘₐₓ ; θₘₐₓ| (pour alléger les notations, dans la suite les barres de module de *P_{New}* seront enlevées)
      Règle 2 :
      *Si* θ*ₘₐₓ est en dehors du* cône *privilégié, une estimation d'angle ne sera validée que si P_{new} augmente de façon monotone sur l'intervalle [*θ*ₛ* - θₘₐₓ *;* θₘₐₓ*]*.
      Cette deuxième règle analyse le contenu du "cône privilégié", correspondant au secteur angulaire sur lequel est centré la source s et qui présente une étendue angulaire de θ₀. Ce cône privilégié est défini par les angles θ̂ tels que |θ - θ*ₛ*| ≤θ₀.
      Le "bruit latéral" correspondra à un signal dont la direction d'arrivée est extérieure au cône privilégié, et l'on considèrera donc qu'un bruit latéral est présent si |θₘₐₓ - θ*ₛ*| dépasse le seuil θ₀.
      Pour valider cette détection d'un bruit latéral, il faut vérifier qu'un signal de parole utile ne se trouve pas simultanément à l'entrée du système.
      Pour cela, *P_{New}*(θ_{mzx},*k,l*) est confronté aux valeurs de *P_{New}*(θ*ᵢ*,*k,l*) obtenues pour d'autres angles, notamment ceux qui appartiennent au cône privilégié. La règle permet ainsi de s'assurer qu'il n'y a pas de maximum local dans le cône privilégié.
*3°) Fiabilisation de la détection d'un bruit latéral*
   Règle 3 :
   *Si* θₘₐₓ *est en dehors du cône privilégié pour la première fois sur la trame l considérée, une estimation d'angle ne sera validée que si :* ${P}_{New} \left({θ}_{max}, k, l\right) \geq {α}_{1} \times {P}_{New} ⁢ \left({θ}_{max},k,l-1\right) ,$
      *et si* ${P}_{New} \left({θ}_{max}, k, l\right) \geq {α}_{2} \times \frac{1}{5} {\sum }_{i ∈ \left[l-5:l-1\right]} {P}_{New} \left({θ}_{max}, k, i\right) .$
      Si un bruit latéral est détecté, cette troisième règle tient compte des trames précédentes pour éviter les faux déclenchements. Elle ne s'applique qu'à la première trame d'un bruit latéral présumé, et vérifie que *P_{New}*(θₘₐₓ,*k,l*) augmente de façon significative par rapport aux données correspondantes obtenues sur les cinq trames précédentes.
      Les paramètres α₁ et α₂ sont choisis de manière à correspondre à des situations typiques, proches de la réalité.
      Si les trois règles 1 à 3 ci-dessus sont vérifiées, l'estimation θ́(*k,l*) de la direction d'arrivée sera donnée par : θ́(*k,l*) = θₘₐₓ.
*4°) Stabilisation de la détection d'un bruit latéral :*
   Les deux dernières règles sont destinées à empêcher les coupures dans la détection d'un bruit latéral. Après une période de détection, elles continuent à maintenir cet état pendant un laps de temps dit de *hangover,* quand bien même les règles de décision précédentes ne seraient plus vérifiées. Cela permet de détecter les éventuelles périodes à basse énergie d'un bruit non-stationnaire.
   Règle 4 :
   *Si* θ́(*k,l* -1) *est en dehors du cône privilégié (trame précédente), si cpt*₁ ≤ *HangoverTime*₁*, (i.e. la période de Hangover n'est pas terminée),*
   *et si P_{New}*(θ(*k,l* - 1)*, k,l*) *est supérieur à un seuil donné P*₁ *alors l'estimation d'angle est maintenue et cpt*₁ *est incrémenté.*
   Règle 5 :
   *Si* θ́(*k, l* -1) *est en dehors du cône privilégié (trame précédente), si cpt₂* ≤ *HangoverTime*₂ *et si* $\frac{1}{5} {\sum }_{i ∈ \left[l-5;l-1\right]} {P}_{New} ⁢ \left(\hat{θ}⁢\left(k,l-1\right),k,i\right)$ *est supérieur à un seuil donné P*₂ *alors l'estimation d'angle est maintenue et cpt*₂ *est incrémenté.*

Si l'une de ces deux dernières règles (Règle n°4 ou n°5) est vérifiée, elle est prioritaire, et il en résulte : θ́(*k,l*) = θ́(*k,l -* 1)*,* donc avec correction éventuelle de la valeur de θ́(*k,l*)*,* qui ne sera pas égale à θ́ₘₐₓ mais qui sera maintenue à sa valeur précédente.

En résumé, le calcul de θ́(*k,l*) suit trois cas possibles :
(i) si la règle n°4 ou n°5 est vérifiée, alors θ́(*k,l*) = θ́(*k,l -* 1) ;
(ii) dans le cas contraire (ni la règle n°4, ni la règle n°5 n'est vérifiée), si les règles n°1, n°2 et n°3 sont vérifiées, alors θ́(*k,l*) = θₘₐₓ ;
(iii) sinon (ni la règle n°4, ni la règle n°5 n'est vérifiée, et l'une au moins des règles n°1, n°2 et n°3 n'est pas vérifiée), alors θ́(*k,l*) n'est pas défini.

Dans une variante, l'estimateur *P_{New}* est moyenne sur des paquets de bandes de fréquences *K*₁,*K*₂...,*Kₚ :* ${P}_{New} \left({θ}_{i}, {K}_{j}, l\right) = \frac{1}{N ⁢ \left(N-1\right)} ⁢ \frac{1}{{C}_{j}} {\sum }_{n \neq m} \left[{\sum }_{k ∈ {K}_{j}}{P}_{{New}_{n , m}}\left({θ}_{i}, k, l\right)\right]$

*Cⱼ* désignant le cardinal de *Kⱼ .*

Dans ce cas, l'estimation d'angle θₘₐₓ n'est pas faite sur chaque bande de fréquences, mais sur chaque paquet *Kⱼ* de bandes de fréquences.

On notera aussi qu'une approche "pleine bande" est possible (*p* = 1, un seul angle étant estimé par trame).

On notera enfin que la méthode proposée est compatible avec l'utilisation de micros unidirectionnels. Dans ce cas il sera courant d'utiliser un réseau linéaire (micros alignés et dont les directions privilégiées sont identiques) et orienté vers le locuteur. Dans ce cas la valeur de θ*ₛ* est donc naturellement connue et égale à zéro.

### Calcul d'une probabilité de présence de parole sur critère spatial (bloc 20)

L'étape suivante, caractéristique du procédé de l'invention, consiste à calculer une probabilité de présence de parole basée sur l'estimation de direction d'arrivée θ́(*k,l*) obtenue de la manière indiquée ci-dessus.

Il s'agit d'une probabilité, notée *pₛₚₐ*(*k,l*)*,* qui a donc pour originalité d'être calculée sur un critère spatial (à partir de θ́(*k,l*))*,* et qui permettra de distinguer parmi les signaux non-stationnaires la parole utile des bruits parasites. Cette probabilité sera ensuite utilisée dans une structure classique de débruitage (bloc 22, décrit ci-après).

La probabilité *pₛₚₐ*(*k,l*) peut être calculée de différentes manières, donnant une valeur binaire ou bien des valeurs multiples. On donnera ci-dessous deux exemples de calcul *pₛₚₐ*(*k,l*)*,* sachant que d'autres lois peuvent être utilisées pour exprimer *pₛₚₐ*(*k,l*) à partir de θ́(*k,l*)*.*

### 1 °) Calcul d'une probabilité Pₛₚₐ (k,l) binaire :

La probabilité de présence de parole prendra les valeurs '0' ou '1' :
- elle sera mise à '0' lorsqu'un bruit latéral, c'est-à-dire un transient provenant d'une direction extérieure au cône privilégié, est détecté ;
- elle sera mise à '1' lorsque la direction d'arrivée du transient est à l'intérieur du cône privilégié, ou lorsqu'aucune estimation fiable n'a pu être faite sur cette direction.

L'algorithme correspondant est le suivant :
*Si* θ́(*k,l*) *est à l'intérieur du cône privilégié (*|θ́(*k,l*) *-* θ*ₛ*|≤θ₀*), alors pₛₚₐ*(*k,l*) = 1
*Si* θ́(*k,l*) *est à l'extérieur du cône privilégié (*|θ́(*k,l*)*-*θ*ₛ*| > θ₀*), alors pₛₚₐ*(*k,l*) = 0
*Si* θ́(*k,l*) *n'est pas défini, alors pₛₚₐ*(*k,l*) = 1

### 2°) Calcul d'une probabilité pₛₚₐ(k,l) à valeurs continues dans [0;1] :

Il est possible d'utiliser pour *pₛₚₐ*(*k,l*) un calcul progressif, par exemple selon l'algorithme suivant :
*Si* θ́(*k,l*) *est à l'intérieur du cône privilégié* |*(*θ́(*k,l*) *-* θ*ₛ*|≤ θ₀*), alors pₛₚₐ* (*k,l*) = 1
*Si* θ́(*k,l*) *est à l'extérieur du cône privilégié (*|θ́(*k,1) - θₛ*|>*θ*₀), *alors* ${p}_{spa} \left(k, l\right) = 1 - \frac{\left|\hat{θ}\left(k, l\right)-{θ}_{0}\right|}{\frac{π}{2} - {θ}_{0}}$
*Si* θ́*(k,l) n'est pas défini, alors pₛₚₐ*(*k,l*) = 1

### Réduction de bruit latéral (bloc 22)

La probabilité *pₛₚₐ*(*k,l*) de présence de parole calculée au bloc 20, dépendant elle-même de la probabilité *p_{Transient}*(*k,l*) de présence de transients calculée au bloc 16, va être utilisée comme paramètre d'entrée dans une technique classique de débruitage.

On sait que la probabilité de présence de parole est un estimateur crucial pour le bon fonctionnement d'un algorithme de débruitage, car elle soustend la bonne estimation du bruit et le calcul d'un gain optimal efficace. On peut avantageusement utiliser une méthode de débruitage de type OM-LSA (*Optimally Modified - Log Spectral Amplitude*) telle que celle décrite par : I. Cohen, Optimal Speech Enhancement Under Signal Presence Uncertainty Using Log-Spectral Amplitude Estimator, IEEE Signal Processing Letters, Vol. 9, No 4, April 2002.

Essentiellement, l'application d'un gain nommé "gain LSA" (*Log-Spectral Amplitude*) permet de minimiser la distance quadratique moyenne entre le logarithme de l'amplitude du signal estimé et le logarithme de l'amplitude du signal de parole originel. Ce second critère se montre supérieur au premier car la distance choisie est en meilleure adéquation avec le comportement de l'oreille humaine et donne donc qualitativement de meilleurs résultats. Dans tous les cas, l'idée essentielle est de diminuer l'énergie des composantes fréquentielles très parasitées en leur appliquant un gain faible, tout en laissant intactes (par l'application d'un gain égal à 1) celles qui le sont peu ou pas du tout.

L'algorithme "OM-LSA" (*Optimally-Modified Log-Spectral Amplitude*) améliore le calcul du gain LSA à appliquer en le pondérant par la probabilité conditionnelle de présence de parole.

Dans cette méthode, la probabilité de présence de parole intervient à deux moments importants, pour l'estimation de l'énergie du bruit et pour le calcul du gain final, et la probabilité *pₛₚₐ*(*k,l*) sera utilisée à ces deux niveaux.

Si l'on note λ̂*_{Bruit}*(*k,l*)l'estimation de la densité spectrale de puissance du bruit, cette estimation est donnée par : ${\hat{λ}}_{Bruit} \left(k, l\right) = {α}_{Bruit} \left(k, l\right) . {\hat{λ}}_{Bruit} ⁢ \left(k,l-1\right) + \left[1-{α}_{Bruit}\left(k, l\right)\right] . {\left|X\left(k, l\right)\right|}^{2}$ avec : ${α}_{Bruit} \left(k, l\right) = {α}_{B} + \left(1-{α}_{B}\right) . {p}_{spa} \left(k, l\right)$

On peut noter ici que la probabilité *pₛₚₐ*(*k,l*) module le facteur d'oubli dans l'estimation du bruit, qui est mise à jour plus rapidement sur le signal bruité *X*(*k,l*) lorsque la probabilité de parole est faible, ce mécanisme conditionnant entièrement la qualité de λ̂*_{Bruit}*(*k,l*)*.*

Le gain de débruitage *G_{OM-LSI}*(*k,l*) est donné par : ${G}_{OM - LSA} \left(k, l\right) = {\left\{{G}_{H ⁢ 1}\left(k, l\right)\right\}}^{{p}_{spa} \left(k, l\right)} . {G}_{min}^{1 - {p}_{spa} \left(k, l\right)}$

*G*_{*H*1}(*k,l*) étant un gain de débruitage (dont le calcul dépend de l'estimation du bruit λ̂*_{Bruit}*) décrit dans l'article précité de Cohen, et *G*ₘᵢₙ étant une constante correspondant au débruitage appliqué lorsque la parole est considérée comme absente.

On note ici que la probabilité *pₛₚₐ*(*k,l*) joue un grand rôle dans la détermination du gain *G_{OM-LSA}(k,l).* Notamment, lorsque cette probabilité est nulle le gain est égal à *G*ₘᵢₙ et une réduction de bruit maximale est appliquée : si par exemple une valeur de 20 dB est choisie pour *G*ₘᵢₙ, les bruits non-stationnaires précédemment détectés sont atténués de 20 dB.

Le signal débruité *Ŝ*(*k,l*) en sortie du bloc 22 est donné par : $\hat{S} \left(k, l\right) = {G}_{OM - LSA} \left(k, l\right) . X \left(k, l\right)$

On notera que d'ordinaire une telle structure de débruitage produit un résultat peu naturel et agressif sur les bruits non-stationnaires, qui sont confondus avec la parole utile. L'un des intérêts majeurs de la présente invention est d'éliminer efficacement ces bruits non-stationnaires.

Par ailleurs, il est possible d'utiliser dans les expressions ci-dessus une probabilité de présence de parole hybride *p_{hybrid}*(*k,l*)*,* c'est-à-dire calculée à l'aide de *pₛₚₐ*(*k,l*) combinée à une autre probabilité de présence de parole *p*(*k,l*)*,* par exemple calculée selon la méthode décrite dans le WO 2007/099222 A1 (Parrot SA). Il vient : ${p}_{hybrid} \left(k, l\right) = min \left(p\left(k, l\right),{p}_{spa}\left(k, l\right)\right)$

Cette probabilité hybride permet de bénéficier du repérage des bruits non-stationnaires associé aux petites valeurs de *pₛₚₐ*(*k,l*)*,* et de compléter l'estimation de la probabilité *p_{hybrid}*(*k,l*) sur les parties (*k,l*) où l'estimation de direction d'arrivée θ́(*k,l*) n'a *pas* été définie (produisant une probabilité *pₛₚₐ*(*k,l*) forcée à la valeur 1 par sécurité).

La probabilité hybride *p_{hybrid}*(*k,l*) intègre ainsi à la fois les bruits non-stationnaires détectés par *pₛₚₐ*(*k,l*) et les autres bruits (par exemple pseudo-stationnaires) détectés par *p*(*k,l*)*.*

### Reconstitution temporelle du signal (bloc 24)

La dernière étape consiste à appliquer au signal *Ŝ*(*k,l*) une transformée de Fourier rapide inverse iFFT pour obtenir dans le domaine temporel le signal de parole débruité *ŝ*(*t*)*.*

## Revendications

1. Un procédé de débruitage d'un signal acoustique bruité capté par une pluralité de microphones d'un dispositif audio multi-microphone opérant dans un milieu bruité, notamment un dispositif téléphonique "mains libres" pour véhicule automobile,
le signal acoustique bruité comprenant une composante utile de parole issue d'une source de parole directive et une composante parasite de bruit, cette composante de bruit incluant elle-même une composante de bruit latéral non stationnaire directif,
procédé **caractérisé en ce qu'**il comporte, dans le domaine fréquentiel pour une pluralité de bandes de fréquences définies pour des trames temporelles successives de signal, les étapes de traitement du signal suivantes :
a) combinaison (12) de la pluralité de signaux captés par la pluralité correspondante de microphones en un signal combiné bruité (*X*(*k,l*));
b) à partir du signal combiné bruité, estimation (14) d'une composante de bruit pseudo-stationnaire (*V̂*(*k*,*l*)) contenue dans ce signal combiné bruité ;
c) à partir de la composante de bruit pseudo-stationnaire estimée à l'étape b) et du signal combiné bruité, calcul (16) d'une probabilité de présence de transients (*p_{Transient}*(*k,l*)) dans le signal combiné bruité ;
d) à partir de la pluralité de signaux captés par la pluralité correspondante de microphones et de la probabilité de présence de transients calculée à l'étape c), estimation (18) d'une direction principale d'arrivée des transients (θ́(*k,l*)) ;
e) à partir de la direction principale d'arrivée des transients estimée à l'étape d), calcul (20) d'une probabilité de présence de parole sur un critère spatial (*pₛₛₚ*(*k,l*)), propre à discriminer entre parole utile et bruit latéral parmi les transients ;
f) à partir de la probabilité de présence de parole calculée à l'étape e) et du signal combiné bruité, réduction sélective du bruit (22) par application d'un gain variable propre à chaque bande de fréquences et à chaque trame temporelle.

2. Le procédé de la revendication 1, dans lequel le traitement de l'étape a) est un traitement de préfiltrage de type *fixed beamforming.*

3. Le procédé de la revendication 1, dans lequel le traitement de l'étape d) comprend les sous-étapes successives suivantes :
d1) partition de l'espace en une pluralité de secteurs angulaires ;
d2) pour chaque secteur, évaluation d'un estimateur de direction d'arrivée à partir de la pluralité de signaux captés par la pluralité correspondante de microphones ;
d3) pondération de chaque estimateur par la probabilité de présence de transients calculée à l'étape c) ;
d4) à partir des valeurs d'estimateurs pondérées calculées à l'étape d3), estimation d'une direction principale d'arrivée des transients ;
d5) validation ou invalidation de l'estimation de la direction principale d'arrivée des transients opérée à l'étape d4).

4. Le procédé de la revendication 3, dans lequel à l'étape d5) l'estimation n'est validée que si la valeur de l'estimateur pondéré correspondant à la direction estimée est supérieure à un seuil prédéterminé.

5. Le procédé de la revendication 3, dans lequel à l'étape d5) l'estimation n'est validée qu'en l'absence de maximum local de l'estimateur pondéré dans le secteur angulaire d'origine du signal de parole utile.

6. Le procédé de la revendication 3, dans lequel à l'étape d5) l'estimation n'est validée que si la valeur de l'estimateur est croissante de façon monotone sur une pluralité de trames temporelles successives.

7. Le procédé de la revendication 3, comprenant en outre une étape de maintien de l'estimation de la direction principale d'arrivée pendant un laps de temps minimal prédéterminé.

8. Le procédé de la revendication 1, dans lequel la probabilité de présence de parole calculée à l'étape e) est une probabilité binaire, prenant une valeur 1 ou 0 selon que la direction principale d'arrivée des transients
estimée à l'étape d) est située ou non dans le secteur angulaire d'origine du signal de parole utile.

9. Le procédé de la revendication 1, dans lequel la probabilité de présence de parole calculée à l'étape e) est une probabilité à valeurs multiples, fonction de l'écart angulaire entre la direction principale d'arrivée des transients estimée à l'étape d) et la direction d'origine du signal de parole utile.

10. Le procédé de la revendication 1, dans lequel le traitement de l'étape f) est un traitement de réduction sélective du bruit par application d'un gain à amplitude log-spectrale modifié optimisé OM-LSA.

## Claims

1. Method for eliminating noise from a noise-affected acoustic signal picked up by a plurality of microphones of a multi-microphone audio device operating in a noise-affected environment, notably a "hands-free" telephone device for motor vehicles,
the noise-affected acoustic signal comprising a wanted speech component from a directional speech source and a noise interference component, this noise component itself including a directional non-stationary lateral noise component,
the method being **characterized in that** it comprises, in the frequency domain for a plurality of frequency bands defined for successive signal time frames, the following signal processing steps:
a) combination (12) of the plurality of signals picked up by the corresponding plurality of microphones into a noise-affected combined signal (*X(k,l*))*;*
b) based on the noise-affected combined signal, estimation (14) of a pseudo-stationary noise component (V̂(*k,l*) contained in this noise-affected combined signal;
c) based on the pseudo-stationary noise component estimated in the step b) and on the noise-affected combined signal, computation (16) of a probability of the presence of transients (*p_{Transient}*(*k,l*)) in the noise-affected combined signal;
d) based on the plurality of signals picked up by the corresponding plurality of microphones and on the probability of presence of transients computed in the step c), estimation (18) of a main direction of arrival of the transients (θ́(*k,l*));
e) based on the main direction of arrival of the transients estimated in the step d), computation (20) of a probability of presence of speech on a spatial criterion (*pₛₚₐ(k,l)),* suitable for discriminating between wanted speech and lateral noise among the transients;
f) based on the probability of presence of speech computed in the step e) and on the noise-affected combined signal, selective reduction of the noise (22) by application of a variable gain specific to each frequency band and to each time frame.

2. Method according to Claim 1, in which the processing of the step a) is a prefiltering processing of *fixed beamforming* type.

3. Method according to Claim 1, in which the processing of the step d) comprises the following successive substeps:
d1) partitioning of the space into a plurality of angular segments;
d2) for each segment, evaluation of a direction of arrival estimator based on the plurality of signals picked up by the corresponding plurality of microphones;
d3) weighting of each estimator by the probability of presence of transients computed in the step c);
d4) based on the weighted estimator values computed in the step d3), estimation of a main direction of arrival of the transients;
d5) validation or invalidation of the main direction of arrival of the transients estimated in the step d4).

4. Method according to Claim 3, in which, in the step d5), the estimation is validated only if the value of the weighted estimator corresponding to the estimated direction is above a predetermined threshold.

5. Method according to Claim 3, in which, in the step d5), the estimation is validated only in the absence of local maximum of the weighted estimator in the angular segment of origin of the wanted speech signal.

6. Method according to Claim 3, in which, in the step d5), the estimation is validated only if the value of the estimator is increasing monotonically over a plurality of successive time frames.

7. Method according to Claim 3, also comprising a step for maintaining the estimation of the main direction of arrival for a predetermined minimum time period.

8. Method according to Claim 1, in which the probability of presence of speech computed in the step e) is a binary probability, taking a 1 or 0 value depending on whether the main direction of arrival of the transients estimated in the step d) is situated or not in the angular segment of origin of the wanted speech signal.

9. Method according to Claim 1, in which the probability of presence of speech computed in the step e) is a probability with multiple values, a function of the angular deviation between the main direction of arrival of the transients estimated in the step d) and the direction of origin of the wanted speech signal.

10. Method according to Claim 1, in which the processing of the step f) is a selective noise
reduction processing based on the application of an optimized modified log-spectral amplitude OM-LSA gain.

## Patentansprüche

1. Verfahren zum Entfernen des Rauschens aus einem verrauschten akustischen Signal, das von mehreren Mikrophonen einer Mehrfachmikrophon-Audiovorrichtung aufgenommen wird, die in einem verrauschten Milieu arbeitet, insbesondere eine "Freisprech"-Telephonvorrichtung für Kraftfahrzeuge,
wobei das verrauschte akustische Signal eine nutzbare Sprachkomponente, die von einer gerichteten Sprachquelle ausgeht, und eine parasitäre Rauschkomponente umfasst, wobei diese Rauschkomponente ihrerseits eine gerichtete, nicht stationäre Lateralrauschkomponente enthält,
wobei das Verfahren **dadurch gekennzeichnet ist, dass** es im Frequenzbereich für mehrere Frequenzbänder, die für aufeinander folgende Zeitrahmen des Signals definiert sind, die folgenden Signalverarbeitungsschritte umfasst:
a) Kombinieren (12) der mehreren Signale, die von der entsprechenden Mehrzahl von Mikrophonen aufgenommen werden, zu einem verrauschten kombinierten Signal (*X*(k, l));
b) anhand des verrauschten kombinierten Signals Schätzen (14) einer pseudostationären Rauschkomponente (*V̂*(k, l)), die in diesem verrauschten kombinierten Signal enthalten ist;
c) anhand der im Schritt b) geschätzten pseudostationären Rauschkomponente und des verrauschten kombinierten Signals Berechnen (16) einer Wahrscheinlichkeit (p_{Transient} (k, l)) für das Vorhandensein von Übergängen in dem verrauschten kombinierten Signal;
d) anhand der mehreren Signale, die von der entsprechenden Mehrzahl von Mikrophonen aufgenommen werden, und der Wahrscheinlichkeit für das Vorhandensein von Übergängen, die im Schritt c) berechnet wird, Schätzen (18) einer Hauptankunftsrichtung (θ́(k, l)) der Übergänge;
e) anhand der Hauptankunftsrichtung der Übergänge, die im Schritt d) geschätzt wird, Berechnen (20) einer Wahrscheinlichkeit (pₛₚₐ(k, l)) für das Vorhandensein von Sprache anhand eines räumlichen Kriteriums, die die Unterscheidung zwischen nutzbarer Sprache und lateralem Rauschen unter den Übergängen ermöglicht;
f) anhand der Wahrscheinlichkeit für das Vorhandensein von Sprache, die im Schritt e) berechnet wird, und des verrauschten kombinierten Signals selektives Reduzieren (22) des Rauschens durch Anwenden einer variablen Verstärkung, die jedem Frequenzband und jedem zeitlichen Rahmen eigentümlich ist.

2. Verfahren nach Anspruch 1, wobei die Verarbeitung des Schrittes a) eine Vorfilterungsverarbeitung des Typs *Fixed Beamforming* ist.

3. Verfahren nach Anspruch 1, wobei die Verarbeitung im Schritt d) die folgenden aufeinander folgenden Unterschritte umfasst:
d1) Aufteilen des Raums in mehrere Winkelsektoren;
d2) für jeden Sektor Bewerten einer Schätzung der Ankunftsrichtung anhand der mehreren Signale, die durch die entsprechende Mehrzahl von Mikrophonen aufgenommen werden;
d3) Gewichten jeder Schätzung mit der Wahrscheinlichkeit für das Vorhandensein von Übergängen, die im Schritt c) berechnet wird;
d4) anhand der gewichteten Schätzungswerte, die im Schritt d3) berechnet werden, Schätzen einer Hauptankunftsrichtung der Übergänge;
d5) Erklären der Schätzung der Hauptankunftsrichtung der Übergänge, die im Schritt d4) ausgeführt wird, für gültig oder ungültig.

4. Verfahren nach Anspruch 3, wobei im Schritt d5) die Schätzung nur für gültig erklärt wird, falls der Wert der gewichteten Schätzung, der der geschätzten Richtung entspricht, größer als ein vorgegebener Schwellenwert ist.

5. Verfahren nach Anspruch 3, wobei im Schritt d5) die Schätzung nur für gültig erklärt wird, wenn kein lokales Maximum der gewichteten Schätzung in dem Ausgangswinkelsektor des Sprach-Nutzsignals vorhanden ist.

6. Verfahren nach Anspruch 3, wobei im Schritt d5) die Schätzung nur für gültig erklärt wird, falls der Wert der Schätzung über mehrere aufeinander folgende zeitliche Rahmen monoton zunimmt.

7. Verfahren nach Anspruch 3, das außerdem einen Schritt des Haltens der Schätzung der Hauptankunftsrichtung während einer vorgegebenen minimalen Zeitdauer umfasst.

8. Verfahren nach Anspruch 1, wobei die Wahrscheinlichkeit für das Vorhandensein von Sprache, die im Schritt e) berechnet wird, eine binäre Wahrscheinlichkeit ist, die einen Wert 1 oder 0 annimmt, je nachdem, ob die Hauptankunftsrichtung der Übergänge, die im Schritt d) geschätzt wird, in dem Ausgangswinkelsektor des Sprach-Nutzsignals vorhanden ist oder nicht.

9. Verfahren nach Anspruch 1, wobei die Wahrscheinlichkeit für das Vorhandensein von Sprache, die im Schritt e) berechnet wird, eine Wahrscheinlichkeit mit mehreren Werten ist, die vom Winkelabstand zwischen der Hauptankunftsrichtung der Übergänge, die im Schritt d) geschätzt wird, und der Ausgangsrichtung des Nutz-Sprachsignals abhängt.

10. Verfahren nach Anspruch 1, wobei die Verarbeitung des Schrittes f) eine Verarbeitung der selektiven Verringerung des Rauschens durch Anwenden einer Verstärkung mit optimierter, modifizierter logarithmischer Spektralamplitude (OM-LSA) ist.
